# EUROPÄISCHE PATENTSCHRIFT

(11) **EP 3 982 037 B1**
(45) Veröffentlichungstag und Bekanntmachung des Hinweises auf die Patenterteilung: **10.01.2024**
(21) Anmeldenummer: 21201366.8
(22) Anmeldetag: 07.10.2021
(51) Int. Cl.: F21S 41/47, F21S 41/275, F21S 41/143, F21S 41/265

(54) **KRAFTFAHRZEUGBELEUCHTUNGSEINRICHTUNG MIT WENIGSTENS EINEM MIKROPROJEKTIONSLICHTMODUL UND VERFAHREN ZU SEINER HERSTELLUNG**
MOTOR VEHICLE LIGHTING DEVICE WITH AT LEAST ONE MICROPROJECTION LIGHT MODULE AND METHOD FOR ITS PRODUCTION
DISPOSITIF D'ÉCLAIRAGE DE VÉHICULE AUTOMOBILE POURVU D'AU MOINS UN MODULE LUMINEUX DE MICROPROJECTION ET SON PROCÉDÉ DE FABRICATION

(30) Priorität: 09.10.2020 DE 102020126592
(43) Veröffentlichungstag der Anmeldung: 13.04.2022
(73) Patentinhaber: Marelli Automotive Lighting Reutlingen (Germany) GmbH, 72762 Reutlingen (DE)
(72) Erfinder: Freytag, Felix, 72764 Reutlingen (DE); Schildmann, Dr. Sebastian, 72762 Reutlingen (DE); Leuz, Tobias, 70184 Stuttgart (DE)
(74) Vertreter: DREISS Patentanwälte PartG mbB

(56) Entgegenhaltungen:
- EP-A1- 3 282 181
- EP-A1- 3 312 501
- EP-A1- 3 633 262
- WO-A1-2014/164792
- WO-A1-2015/058227
- CN-U- 215 174 752
- DE-A1-102017 112 971
- DE-B3-102016 112 617
- DE-U1-202021 103 908

## Beschreibung

Die vorliegende Erfindung betrifft eine Kraftfahrzeugbeleuchtungseinrichtung mit den Merkmalen des Oberbegriffs des Anspruchs 1. Darüber hinaus betrifft die Erfindung ein Verfahren zur Herstellung einer solchen Kraftfahrzeugbeleuchtungseinrichtung. Eine solche Kraftfahrzeugbeleuchtungseinrichtung und ein solches Verfahren sind aus der EP 3 633 262 A1 bekannt.

Um bei begrenztem Bauraum Bilder von Projektor-inneren Lichtverteilungen als äußere Lichtverteilungen zum Beispiel auf eine Fahrbahn zu projizieren, hat sich ein Aufbau eines Projektors aus einer Vielzahl von Mikroprojektoren als geeignet erwiesen. Ein solcher Projektor ist als Bestandteil eines Kraftfahrzeugscheinwerfers aus der DE 10 2017 112 971 A1 und der WO2019/120900A1 bekannt. Solche Projektoren arbeiten mit sehr kurzen Brennweiten und benötigen daher nur wenig Bauraum.

Im Zusammenhang mit der vorliegenden Erfindung sind vor allem Mikroprojektionslichtmodule interessant, welche nach dem so genannten Fly's Eye Prinzip funktionieren. Diese Projektoren können eine nicht homogene Lichtverteilung homogenisieren, was für viele Bildprojektionen erwünscht ist (vgl. DE 10 2017 217 345B4, DE 10 2006 047 941 A1).

Bei bisherigen Verfahren zur Herstellung von Mikroprojektionslichtmodulen werden eine Blendenstruktur und Lichteintritts- und Lichtaustrittslinsen auf einem Glaswafer nacheinander aufgetragen. Hierdurch werden für die Positionierung der Linsen zueinander Prozesse mit einer sehr hohen Genauigkeit benötigt, welche hohe Kosten verursachen (bspw. Prozesse aus der Halbleiterindustrie)(vgl. EP 3 282 181A1).

Es ist wünschenswert, diese Kosten zu reduzieren, ohne dafür eine nachteilige Veränderung der Funktionsweise des Projektors in Kauf nehmen zu müssen. Vor diesem Hintergrund besteht die Aufgabe der Erfindung darin, eine Kraftfahrzeugbeleuchtungseinrichtung der eingangs genannten Art anzugeben, die toleranzunempfindliche Bildprojektionen mit Mikroprojektionslichtmodulen geringer Bautiefe ohne kostenintensive Prozesse und ohne aufwändige Nachjustage der Linsen zueinander ermöglicht. Eine weitere Aufgabe besteht darin, ein Verfahren zur Herstellung einer solchen Kraftfahrzeugbeleuchtungseinrichtung anzugeben.

Diese Aufgabe wird mit Bezug auf Vorrichtungsaspekte durch die Summe der Merkmale des Anspruchs 1 und mit Bezug auf Verfahrensaspekte mit der Summe der Merkmale des unabhängigen Verfahrensanspruchs 10 gelöst.

Dabei zeichnet sich die erfindungsgemäße Kraftfahrzeugbeleuchtungseinrichtung dadurch aus, dass die Blendenschicht direkt auf der Lichteintrittsfläche und an der Eintrittslinsenfläche anhaftend angeordnet ist.

Diese Merkmale erlauben eine individuelle Gestaltung der Blendenschicht nach der Herstellung der Mikroprojektionsoptik. Ein Aufbringen der Blendenschicht erst nach der Herstellung der Mikroprojektionsoptik lässt hochpräzise und damit teure Prozesse, die beim Stand der Technik zur Positionierung von Blenden zwischen Lichteintrittsfläche und Linsenaustrittsfläche erforderlich sind, überflüssig werden. Die Positionierung kann zum Beispiel beim Spritzgießen der Mikroprojektionsoptik direkt nach dem Abschluss des Spritzgussschrittes erfolgen. Vorteilhaft ist auch, dass die gleiche Mikroprojektionsoptik mit unterschiedlichen Blenden versehen werden kann, was sie für einen Einsatz in unterschiedlichsten Kraftfahrzeugbeleuchtungseinrichtungen, seien es Scheinwerfer oder Signalleuchten und für verschiedenste Anwendungen prädestiniert. Auf diese Weise wird die Anzahl von in verschiedenen Kraftfahrzeugbeleuchtungseinrichtungen verwendbaren Gleichteilen vergrößert, was die Kosten vorteilhafterweise reduziert.

Die Blende kann beispielsweise durch eine Metallisierung oder eine Lackierung aufgebracht werden. Das hat den Vorteil, dass durch die geringe Dicke der Schicht die gesamte Blende scharf abgebildet werden kann und keine Lichtanteile durch eine ausgedehnte metallische als Einlegeteilrealisierte Blende (vgl. DE102016112617B3 oder WO2015/058227A1) blockiert werden.

Vorteilhaft ist auch, dass ein einfacherer Wechsel der Kontur und Lage der lichtdurchlässigen Bereiche der Blendenschicht nach dem Herstellungsprozess der Mikroprojektionsoptik möglich ist, da die Blende nicht fest in die Mikroprojektionsoptik eingebaut ist.

Eine bevorzugte Ausgestaltung zeichnet sich dadurch aus, dass die Blendenschicht einen lichtdurchlässigen Teilbereich und einen nahezu lichtundurchlässigen Teilbereich aufweist. Unter einem lichtundurchlässigen Teilbereich wird dabei ein Teilbereich verstanden, dessen Transmission kleiner als 1 % ist.

Erfindungsgemäß ist die Lichteintrittsfläche eine Eintrittslinsenfläche, und die Brennweiten der Eintrittslinsenfläche und der Austrittslinsenfläche sind nahezu identisch.

Erfindungsgemäß entspricht der Abstand der Austrittsfläche eines Mikroprojektors von der Eintrittsfläche des Mikroprojektors nahezu der Brennweite der Eintrittslinsenfläche oder der Austrittslinsenfläche. Durch diese Merkmale wird die dünne Blendenschicht scharf abgebildet, was insbesondere für die Erzeugung scharfer Hell-Dunkel-Grenzen günstig ist.

Erfindungsgemäß ist das Mikroprojektionsoptikelement ein einstückig-stoffschlüssig zusammenhängendes Element. Dadurch ergibt sich insbesondere eine genaue Positionierung der Lichteintrittsfläche mit der Blendenschicht zur Linsenaustrittsfläche gewissermaßen von selbst und ohne Notwendigkeit weiterer Positionierungsmaßnahmen.

Bevorzugt ist auch, dass eine von der Summe der Lichteintrittsflächen der Mikroprojektoren gebildete Gesamtlichteintrittsfläche des Mikroprojektionsoptikelementes einen zentralen, inneren Bereich des Mikroprojektionsoptikelementes bildet, der von einem äußeren Randbereich umgeben ist, der lichtundurchlässig ist. Durch die Lichtundurchlässigkeit des äußeren Randbereichs wird von der Vorsatzoptik ausgehendes Licht der Lichtquelle daran gehindert, an den seitlichen Rändern der Mikroprojektionsoptik vorbei zu gelangen und als unerwünschtes Streulicht die erwünschte Lichtverteilung zu beeinträchtigen.

Weiter ist bevorzugt, dass mehrere Mikroprojektionslichtmodule (Mikroprojektionsoptiken plus zugehörige Vorsatzoptiken und Lichtquellen) quer zu ihren optischen Achsen nebeneinander angeordnet sind Die Mikroprojektionslichtmodule können insbesondere der Formgebung der Beleuchtungseinrichtung, die sich in eine Kraftfahrzeugkarosserie einfügt, folgend angeordnet werden. Ein weiterer Vorteil einer solchen Anordnung besteht darin, dass durch zeitlich versetzte Ansteuerung der Lichtquellen ein Animationseffekt (zum Beispiel ein Lauflichteffekt) erzeugt werden kann.

Eine weitere bevorzugte Ausgestaltung zeichnet sich dadurch aus, dass sich die nebeneinander angeordneten Mikroprojektionslichtmodule in ihrer Brennweite, der Zahl ihrer Mikroprojektoren und ihrer Blendenform und/oder ihrer Blendengröße ihrer Mikroprojektionsoptikelemente unterscheiden. Auf diese Weise lässt sich die von der Kraftfahrzeugbeleuchtungseinrichtung zu erzeugende Lichtverteilung beim Entwurf durch eine entsprechende Auswahl der genannten Parameter festlegen.

Bevorzugt ist auch, dass nebeneinander angeordnete Mikroprojektionsoptikelemente Teile einer einstückig-stoffschlüssig zusammenhängenden Anordnung von Mikroprojektionsoptikelementen sind. Weiter ist bevorzugt, dass nebeneinander angeordnete Vorsatzoptiken Teile einer einstückig-stoffschlüssig zusammenhängenden Anordnung von Vorsatzoptiken sind. Auch bei diesen beiden Ausgestaltungen ergibt sich der Vorteil wegfallender Positionierungsmaßnahmen.

Eine weitere bevorzugte Ausgestaltung zeichnet sich dadurch aus, dass jeder der Mikroprojektoren eine optische Achse aufweist wobei wenigstens die meisten Mikroprojektoren so angeordnet sind, dass ihre optischen Achsen parallel zueinander verlaufen und dass wenigstens zwei der meisten Mikroprojektoren längs ihrer optischen Achsen versetzt zueinander angeordnete Eintrittslinsenflächen und/oder Austrittslinsenflächen aufweisen. Durch diese Merkmale lässt sich die von der Summe der Linsenaustritte festgelegte Form der sich insgesamt ergebenden Lichtaustrittsfläche der Vielzahl von Mikroprojektoren in weiten Grenzen variabel festlegen.

Bevorzugt ist auch, dass Höhe und Breite der Lichteintrittsflächen und der Austrittslinsenflächen der Mikroprojektoren nicht alle gleich sind. Bei gleicher Form und Größe der lichtdurchlässigen Bereiche der Blendenschicht ist es so möglich, die Lichtintensität im projizierten Bild zu variieren.

In einer nicht erfindungsgemäßen Alternative sind die Lichteintrittsflächen ebene Flächen und damit nicht als bündelnde Lichteintrittslinsenflächen verwirklicht. Dadurch können Toleranzen zwischen Lichteintrittsflächen und Austrittslinsenflächen reduziert werden.

Eine bevorzugte Ausgestaltung des Verfahrens zeichnet sich dadurch aus, dass zunächst in einem ersten Schritt das Mikroprojektionsoptikelement mit seiner Lichteintrittsfläche und seiner Lichtaustrittsfläche hergestellt wird, dass in einem zweiten Schritt die Lichteintrittsfläche der Mikroprojektoren mit einer Metallschicht oder Lackschicht überzogen wird und dass in einem dritten Schritt die lichtdurchlässigen Bereiche durch mit einem Laser erfolgende Ablation freigelegt werden.

Durch das mit dem Laser erfolgende Freilegen der lichtdurchlässigen Bereiche wird eine hohe Präzision der Blendenkontur und Blendenposition und eine individuelle Gestaltbarkeit der Blendenschicht nach der bspw. durch Spritzgießen erfolgenden Erzeugung des Mikroprojektionsoptikelements ermöglicht.

Dadurch, dass die Blendenschicht erst nach dem Spritzgießen aufgebracht wird, sind hochpräzise und deshalb teure Prozesse, die sonst für eine Positionierung eines Blendenbauteils zwischen Lichteintrittsfläche und Linsenaustritt erforderlich sind, überflüssig.

Im Übrigen ergeben sich zu den Vorteilen der Vorrichtungsaspekte der Erfindung korrespondierende Vorteil auch bei ihren Verfahrensaspekten.

Vorteilhaft ist insbesondere, dass das Aufbringen der Blendenschicht und die Positionierung der lichtdurchlässigen Bereiche direkt nach dem Abschluss des Spritzgussschrittes erfolgen kann. Vorteilhaft ist auch, dass die gleiche Mikroprojektionsoptik mit unterschiedlichen Blenden versehen werden kann, was sie für einen Einsatz in unterschiedlichsten Scheinwerfern und für verschiedenste Anwendungen prädestiniert. Auf diese Weise wird die Anzahl von in verschiedenen Scheinwerfern verwendbaren Gleichteilen vergrößert, was die Kosten vorteilhafterweise reduziert. Vorteilhaft ist auch, dass ein einfacherer Wechsel der Kontur und Lage der lichtdurchlässigen Bereiche der Blendenschicht Bildes nach dem Herstellungsprozess der Mikroprojektionsoptik möglich ist, da die Blende nicht fest in die Mikroprojektionsoptik eingebaut ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne 25 den Rahmen der vorliegenden Erfindung zu verlassen. Ausführungsbeispiele der Erfindung sind in den Zeichnungen dargestellt und werden in der nachfolgenden Beschreibung näher erläutert. Dabei bezeichnen gleiche Bezugszeichen in verschiedenen Figuren jeweils gleiche oder zumindest ihrer

Funktion nach vergleichbare Elemente. Es zeigen, jeweils in schematischer Form:
- Figur 1: eine Schnittdarstellung einer Kraftfahrzeugbeleuchtungseinrichtung mit einem Gehäuse und einem Mikroprojektionslichtmodul;
- Figur 2: eine perspektivische Darstellung des Mikroprojektionslichtmoduls aus der Figur 1;
- Figur 3: einen Längsschnitt durch einen einzelnen Mikroprojektor eines Mikroprojektionslichtmoduls;
- Figur 4: eine Draufsicht auf die gesamte Lichteintrittsfläche eines Mikroprojektionsoptikelements;
- Figur 5: eine Draufsicht auf ein einen Randbereich aufweisendes Mikroprojektionsoptikelement;
- Figur 6: eine Anordnung von mehreren abstandslos nebeneinander angeordneten Mikroprojektionslichtmodulen;
- Figur 7: die Anordnung aus der Figur 6 von vorn;
- Figur 8: eine Seitenansicht einer der Anordnung aus den Figuren 6 und 7 vergleichbaren Anordnung;
- Figur 9: ein Flussdiagramm als Ausführungsbeispiel eines erfindungsgemäßen Herstellungsverfahrens,
- Figur 10: ein Mikroprojektionsoptikelement nach dem Spritzgussschritt mit noch nicht beschichteter Lichteintrittsfläche; und
- Figur 11: das Mikroprojektionsoptikelement nach der im zweiten Schritt erfolgenden Beschichtung und dem im dritten Schritt erfolgenden Freilegen der erwünschtermaßen lichtdurchlässigen Bereiche.

Im Einzelnen zeigt die Figur 1 eine Schnittdarstellung einer Kraftfahrzeugbeleuchtungseinrichtung 10 mit einem Gehäuse, dessen Lichtaustrittsöffnung von einer transparenten Abdeckscheibe 14 abgedeckt wird. Im Innenraum des Gehäuses 12 ist ein Mikroprojektionslichtmodul 16 angeordnet, das eine Lichtquelle 18, eine Vorsatzoptik 20 und ein Mikroprojektionsoptikelement 22 aufweist. Die Lichtquelle 18 ist bevorzugt eine Halbleiterlichtquelle, mit der Licht 19 in Richtung zur Vorsatzoptik 10 abstrahlbar ist.

Figur 2 zeigt eine perspektivische Darstellung des Mikroprojektionslichtmoduls 16 aus der Figur 1. Das Mikroprojektionslichtmodul 16 weist eine Vielzahl von in Zeilen 24 und Spalten 26 angeordneten Mikroprojektoren 28 auf.

Figur 3 zeigt einen Längsschnitt durch einen einzelnen Mikroprojektor 28 des Mikroprojektionslichtmoduls. Jeder einzelne Mikroprojektor 28 weist eine Lichteintrittsfläche 30, eine Blendenschicht 32 und eine Austrittslinsenfläche 34 auf.

Erfindungsgemäß ist die Blendenschicht 32 direkt auf der Lichteintrittsfläche 30 und an der Lichteintrittsfläche 30 anhaftend angeordnet.

Die Blendenschicht 32 weist einen lichtdurchlässigen Teilbereich 36 und einen nahezu lichtundurchlässigen Teilbereich 38 auf.

Die Lichteintrittsfläche 30 ist bei dem in der Figur 3 dargestellten Mikroprojektor 28 eine Eintrittslinsenfläche, die konvex gekrümmt ist. Analog ist die Austrittslinsenfläche 34 ebenfalls eine konvex gekrümmte Linsenfläche. Die mikroprojektorseitigen Brennweiten der Eintrittslinsenfläche und der Austrittslinsenfläche 34 sind nahezu identisch, was hier bedeuten soll, dass die kleinere von beiden Brennweiten größer als 90 % der größeren von beiden Brennweiten, insbesondere größer als 95 % der größeren von beiden Brennweiten ist.

Alternativ zur Darstellung der Figur 3 können die Lichteintrittsflächen 30 der Mikroprojektoren 28 in einer vereinfachten Ausgestaltung auch als ebene Flächen verwirklicht sein.

Der Abstand der Austrittslinsenfläche 34 von der Lichteintrittsfläche 30 des Mikroprojektors 28 entspricht nahezu der Brennweite der Austrittslinsenfläche 34, was auch hier bedeuten soll, dass die kleinere von beiden Längen (Abstand, Brennweite) größer als 90 % der größeren von beiden Längen, insbesondere größer als 95 % der größeren von beiden Längen ist. Durch diese Konstellation bildet die Ausgangslinsenfläche das Muster aus lichtundurchlässigem Teilbereich 38 und lichtdurchlässigem Teilbereich 36 scharf ab.

Das Licht der Lichtquelle wird durch die Vorsatzoptik (z.B. TIR-Optik oder Sammellinsen) nahezu kollimiert und beleuchtet die eine Mikroprojektionsoptik, welche das Licht auf die Straße projiziert.

Das nahezu kollimierte Licht, welches auf die Mikroprojektionsoptik trifft, wird von den lichtundurchlässigen Teilbereichen der Blende reflektiert, gestreut und oder vollständig bzw. teilweise absorbiert. Durch die lichtdurchlässigen Teilbereiche der Blende hindurchtretendes Licht wird durch die Eintrittslinsenfläche auf die Austrittslinsenfläche fokussiert und auf die Straße projiziert.

Dabei werden die Muster aller Mikroprojektoren in denselben Raumwinkel, bzw. in denselben Raumbereich projiziert und überlagern sich dort zu der erwünschten Lichtverteilung. Die Intensität an einem Punkt der Lichtverteilung ergibt sich als Summe der Intensitäten, die jeder Mikroprojektor an diesem Punkt erzeugt.

Figur 4 zeigt eine Draufsicht auf die gesamte Lichteintrittsfläche 40 eines Mikroprojektionsoptikelements 22, wobei die Lichteintrittsfläche 40 noch nicht mit der Blendenschicht belegt ist. Figur 4 zeigt insbesondere, dass das Mikroprojektionsoptikelement 22 ein einstückig-stoffschlüssig zusammenhängendes Element ist, das Lichteintrittslinsen aufweist, die sich gewissermaßen berührend unmittelbar und damit abstandslos aneinander angrenzen. Dies gilt für sämtliche Ausführungsbeispiele.

Die Summe der Lichteintrittsflächen der Mikroprojektoren bildet eine Gesamtlichteintrittsfläche des Mikroprojektionsoptikelementes 22.

Analog dazu grenzen auch die in der Figur 4 von dem Mikroprojektionsoptikelement 22 verdeckten Lichtaustrittslinsen gewissermaßen berührend unmittelbar und damit abstandslos aneinander an. Auch dies gilt für sämtliche Ausführungsbeispiele. Die Summe der Austrittslinsenflächen der Mikroprojektoren 22 bildet eine zusammenhängende Gesamtlichtaustrittslinsenfläche des Mikroprojektionsoptikelementes 22.

Figur 5 zeigt eine Draufsicht auf ein Mikroprojektionsoptikelement, bei dem die von der Summe der Lichteintrittsflächen der Mikroprojektoren 28 gebildete Gesamtlichteintrittsfläche des Mikroprojektionsoptikelementes 22 einen zentralen Bereich des Mikroprojektionsoptikelementes 22 bildet, der von einem äußeren Randbereich 42 umgeben ist, der lichtundurchlässig ist. Die Lichtundurchlässigkeit kann sich zum Beispiel als Resultat einer Belegung des Randbereiches 42 mit einer lichtundurchlässigen Schicht ergeben.

Figur 6 zeigt eine Anordnung von mehreren Mikroprojektionslichtmodulen 16, die jeweils eine optische Achse 44 aufweisen und die abstandslos nebeneinander angeordnet sind. Die optische Achse 44 eines Mikroprojektionslichtmoduls 16 ist jeweils parallel zu den optischen Achsen seiner Mikroprojektoren 28. Wenigstens die meisten der Mikroprojektoren 28 der gesamten Anordnung sind so angeordnet, dass ihre optischen Achsen parallel zueinander verlaufen und dass wenigstens zwei der meisten Mikroprojektoren 28 längs ihrer optischen Achsen versetzt zueinander angeordnete Eintrittslinsenflächen und/oder Austrittslinsenflächen aufweisen.

Die nebeneinander angeordneten Mikroprojektionslichtmodule 16 können sich in der Zahl ihrer Mikroprojektoren, deren Brennweite, und deren Blendenform und/oder Blendengröße ihrer Mikroprojektionsoptikelemente voneinander unterscheiden.

In einer bevorzugten Ausgestaltung sind die nebeneinander angeordneten Mikroprojektionsoptikelemente 22 Teile einer einstückig-stoffschlüssig zusammenhängenden Anordnung 46 von Mikroprojektionsoptikelementen 22. Analog dazu sind die zu den Mikroprojektionsoptiken 22 jeweils zugehörig nebeneinander angeordneten Vorsatzoptiken 20 Teile einer einstückig-stoffschlüssig zusammenhängenden Anordnung 48 von Vorsatzoptiken 20.

Die Anordnung der Mikroprojektoren muss nicht zwangsläufig in Quaderform erfolgen. Es kann von Vorteil sein die Mikroprojektoren auf einer gekrümmten Fläche anzuordnen. Dabei kann es von Vorteil sein, mehrere Vorsatzoptiken und Lichtquellen zu verwenden. Auch die Zahl der Mikroprojektoren pro Zeile, die Höhe oder die Brennweite der Linse kann bei diesem Design räumlich variieren.

Figur 7 zeigt die Anordnung aus der Figur 6 von vorn. Figur 8 zeigt eine Seitenansicht einer der Anordnung aus den Figuren 6 und 7 vergleichbaren Anordnung. Ein Unterschied zwischen den Gegenständen der Figuren 6 und 7 auf der einen Seite und der Figur 8 auf der anderen Seite besteht darin, dass die Höhe und Breite der Lichteintrittsflächen und der Austrittslinsenflächen der Mikroprojektoren beim Gegenstand der Figur 8 nicht alle gleich sind, während sie beim Gegenstand der Figuren 6 und 7 alle gleich sind.

Figur 9 veranschaulicht ein Verfahren zum Herstellen einer erfindungsgemäßen Kraftfahrzeugbeleuchtungseinrichtung. Das Verfahren zeichnet sich insbesondere dadurch aus, dass die Blendenschicht 32 als direkt auf der Lichteintrittsfläche 30 und an der Eintrittslinsenfläche anhaftende Blendenschicht 32 erzeugt wird. Dazu wird in einem ersten Schritt 50 das Mikroprojektionsoptikelement 22 mit seiner Lichteintrittsfläche 40 und seiner Lichtaustrittsfläche hergestellt. Die Herstellung erfolgt zum Beispiel durch Spritzgießen. Danach erfolgt in einem zweiten Schritt 52 ein Überziehen der gesamten Lichteintrittsfläche 40 der Mikroprojektoren, also des Mikroprojektionsoptikelementes 22 mit einer Blendenschicht 32. Die Blendenschicht 32 ist daher zunächst eine zusammenhängende und die ganze Lichteintrittsfläche 40 bedeckende Schicht. Dabei ist die Materialstärke der Blendenschicht so groß, dass die Blendenschicht nahezu lichtundurchlässig ist (Transmission kleiner 1 %). Die Blendenschicht ist bevorzugt eine Metallschicht oder eine Lackschicht. Wenn das Mikroprojektionsoptikelement 22 neben dem zentralen Bereich noch einen den zentralen Bereich umgebenden Randbereich 42 aufweist, wird dieser bevorzugt ebenfalls mit der lichtundurchlässigen Schicht belegt und wird dadurch lichtundurchlässig. Danach erfolgt in einem dritten Schritt 54 ein Freilegen der lichtdurchlässigen Teilbereiche 36 durch mit einem Laser erfolgende Ablation. Alternativ dazu können auch lithografische Verfahren und Ätztechniken verwendet werden, um das zur Erzeugung einer erwünschten Lichtverteilung erforderliche Muster lichtdurchlässiger Teilbereiche der Blendenschicht zu erzeugen. Die Ablation durch Laserstrahlen ist jedoch präziser und in Bezug auf eine Änderung des Musters wesentlich flexibler als Ätztechniken, da eine solche Änderung lediglich eine Umprogrammierung der Laserstrahlsteuerung erfordert.

Figur 10 zeigt ein Mikroprojektionsoptikelement nach dem Spritzgussschritt mit noch nicht beschichteter Lichteintrittsfläche. Figur 11 zeigt das Mikroprojektionsoptikelement nach der im zweiten Schritt erfolgenden Beschichtung und dem im dritten Schritt erfolgenden Freilegen der erwünschtermaßen lichtdurchlässigen Teilbereiche 36.

Das Erzeugen der lichtdurchlässigen Teilbereiche kann alternativ auch durch selektives Auftragen der lichtundurchlässigen Teilbereiche (zB. mit Maske, Tampondruck) erfolgen.

## Patentansprüche

1. Kraftfahrzeugbeleuchtungseinrichtung (10) mit wenigstens einem Mikroprojektionslichtmodul (16), das eine Lichtquelle (18), eine Vorsatzoptik (20) und ein Mikroprojektionsoptikelement (22) aufweist, das eine Vielzahl von in Zeilen (24) und Spalten (26) angeordneten Mikroprojektoren (28) aufweist, von denen jeder eine Lichteintrittsfläche (30), eine Blendenschicht (32) und eine Austrittslinsenfläche (34) aufweist, wobei die Lichteintrittsfläche (30) eine konvexe Eintrittslinsenfläche ist, und wobei das Licht der Lichtquelle durch die Vorsatzoptik nahezu kollimiert wird und das Mikroprojektionsoptikelement beleuchtet, welches Mikroprojektionsoptikelement dazu eingerichtet ist, das Licht auf die Straße zu projizieren, **dadurch gekennzeichnet, dass** das Mikroprojektionsoptikelement (22) ein einstückig-stoffschlüssig zusammenhängendes Element ist, dass die Blendenschicht (32) direkt auf der Lichteintrittsfläche (30) und an der Lichteintrittsfläche (30) anhaftend angeordnet ist, wobei der Abstand der Austrittslinsenfläche (34) eines Mikroprojektors (28) von der Lichteintrittsfläche (30) des Mikroprojektors (28) nahezu der Brennweite der Austrittslinsenfläche (34) entspricht, dass die Lichteintrittsfläche (30) eine Eintrittslinsenfläche ist und dass die Brennweiten der Eintrittslinsenfläche und der Austrittslinsenfläche (34) nahezu identisch sind.

2. Kraftfahrzeugbeleuchtungseinrichtung (10) nach Anspruch 1, **dadurch gekennzeichnet, dass** die Blendenschicht (32) einen lichtdurchlässigen Teilbereich (36) und einen nahezu lichtundurchlässigen Teilbereich (38) aufweist.

3. Kraftfahrzeugbeleuchtungseinrichtung (10) nach einem der vorhergehenden Ansprüche, **dadurch gekennzeichnet, dass** eine von der Summe der Lichteintrittsflächen (30) der Mikroprojektoren (28) gebildete Gesamtlichteintrittsfläche (40) des Mikroprojektionsoptikelementes (22) einen zentralen, Bereich des Mikroprojektionsoptikelementes (22) bildet, der von einem äußeren Randbereich (42) umgeben ist, der lichtundurchlässig ist.

4. Kraftfahrzeugbeleuchtungseinrichtung (10) nach einem der vorhergehenden Ansprüche, **dadurch gekennzeichnet, dass** mehrere Mikroprojektionslichtmodule (16) quer zu ihren optischen Achsen (44) nebeneinander angeordnet sind.

5. Kraftfahrzeugbeleuchtungseinrichtung (10) nach Anspruch 4, **dadurch gekennzeichnet, dass** sich die nebeneinander angeordneten Mikroprojektionslichtmodule (16) in ihrer Brennweite, Zahl ihrer Mikroprojektoren (28) und ihrer Blendenform und/oder ihrer Blendengröße ihrer Mikroprojektionsoptikelemente (22) unterscheiden.

6. Kraftfahrzeugbeleuchtungseinrichtung (10) nach Anspruch 5, **dadurch gekennzeichnet, dass** nebeneinander angeordnete Mikroprojektionsoptikelemente (22) Teile einer einstückig-stoffschlüssig zusammenhängenden Anordnung (46) von Mikroprojektionsoptikelementen (22) sind.

7. Kraftfahrzeugbeleuchtungseinrichtung (10) nach Anspruch 5 oder 6, **dadurch gekennzeichnet, dass** nebeneinander angeordnete Vorsatzoptiken (20) Teile einer einstückig-stoffschlüssig zusammenhängenden Anordnung (48) von Vorsatzoptiken (20) sind.

8. Kraftfahrzeugbeleuchtungseinrichtung (10) nach einem der vorhergehenden Ansprüche, **dadurch gekennzeichnet, dass** jeder der Mikroprojektoren (28) eine optische Achse aufweist wobei wenigstens die meisten Mikroprojektoren (28) so angeordnet sind, dass ihre optischen Achsen parallel zueinander verlaufen und dass wenigstens zwei der meisten Mikroprojektoren (28) längs ihrer optischen Achsen versetzt zueinander angeordnete Eintrittslinsenflächen und/oder Austrittslinsenflächen (34) aufweisen.

9. Kraftfahrzeugbeleuchtungseinrichtung (10) nach einem der vorhergehenden Ansprüche, **dadurch gekennzeichnet, dass** Höhe und Breite der Lichteintrittsflächen (30) und der Austrittslinsenflächen (34) der Mikroprojektoren (28) nicht alle gleich sind.

10. Verfahren zur Herstellung einer die Merkmale des Anspruchs 1 aufweisenden Kraftfahrzeugbeleuchtungseinrichtung (10), die wenigstens ein Mikroprojektionslichtmodul (16) aufweist, das eine Lichtquelle (18), eine Vorsatzoptik (20) und ein Mikroprojektionsoptikelement (22) aufweist, das eine Vielzahl von in Zeilen (24) und Spalten (26) angeordneten Mikroprojektoren (22) aufweist, von denen jeder eine Lichteintrittsfläche (30), eine Blendenschicht (32) und eine Austrittslinsenfläche (34) aufweist, **dadurch gekennzeichnet, dass** das Mikroprojektionsoptikelement (22) durch einen Spritzgussschritt als ein einstückig-stoffschlüssig zusammenhängendes Element erzeugt wird und dass die Blendenschicht (32) als direkt auf der Lichteintrittsfläche (30) anhaftende Blendenschicht (32) erzeugt wird.

11. Verfahren nach Anspruch 10, **dadurch gekennzeichnet,**
**dass** zunächst in einem ersten Schritt (50) das Mikroprojektionsoptikelement (22) mit seinen Lichteintrittsflächen (30) und seinen Austrittslinsenflächen (34) hergestellt wird, dass in einem zweiten Schritt (52) die Lichteintrittsflächen (30) der Mikroprojektoren (28) mit einer Metallschicht oder Lackschicht überzogen wird und dass in einem dritten Schritt (54) die lichtdurchlässigen Bereiche (36) durch mit einem Laser erfolgende Ablation freigelegt werden.

## Claims

1. Motor vehicle lighting device (10) having at least one microprojection light module (16) that has a light source (18), an attachment optical unit (20), and a microprojection optical element (22), which element has a plurality of microprojectors (28) arranged in rows (24) and columns (26), each of which has a light entry surface (30), an aperture layer (32), and an exit lens surface (34), the light entry surface (30) being a convex entry lens surface, and the light of the light source being almost collimated by the attachment optical unit and illuminating the microprojection optical element, which microprojection optical element is configured to project the light onto the road, **characterized in that** the microprojection optical element (22) is a one-piece integrally bonded element, **in that** the aperture layer (32) is arranged so as to directly adhere to the light entry surface (30) and on the light entry surface (30), the distance of the exit lens surface (34) of a microprojector (28) from the light entry surface (30) of the microprojector (28) corresponding almost to the focal length of the exit lens surface (34), **in that** the light entry surface (30) is an entry lens surface and **in that** the focal lengths of the entry lens surface and the exit lens surface (34) are almost identical.

2. Motor vehicle lighting device (10) according to claim 1, **characterized in that** the aperture layer (32) has an opaque subregion (36) and an almost opaque subregion (38) .

3. Motor vehicle lighting device (10) according to either of the preceding claims, **characterized in that** a total light entry surface (40) of the microprojection optical element (22) formed by the sum of the light entry surfaces (30) of the microprojectors (28) forms a central region of the microprojection optical element (22) which is surrounded by an outer edge region (42) that is opaque.

4. Motor vehicle lighting device (10) according to any of the preceding claims, **characterized in that** a plurality of microprojection light modules (16) are arranged side by side transversely to their optical axes (44).

5. Motor vehicle lighting device (10) according to claim 4, **characterized in that** the microprojection light modules (16) arranged side by side differ in their focal length, in the number of their microprojectors (28), and in their aperture shape and/or in the aperture size of their microprojection optical elements (22) .

6. Motor vehicle lighting device (10) according to claim 5, **characterized in that** microprojection optical elements (22) arranged side by side are parts of a one-piece integrally bonded arrangement (46) of microprojection optical elements (22).

7. Motor vehicle lighting device (10) according to either claim 5 or claim 6, **characterized in that** attachment optical units (20) arranged side by side are parts of a one-piece integrally bonded arrangement (48) of attachment optical units (20).

8. Motor vehicle lighting device (10) according to any of the preceding claims, **characterized in that** each of the microprojectors (28) has an optical axis, at least most microprojectors (28) being arranged such that their optical axes extend in parallel with one another and **in that** at least two of the most microprojectors (28) have entry lens surfaces and/or exit lens surfaces (34) arranged so as to be offset to one another along their optical axes.

9. Motor vehicle lighting device (10) according to any of the preceding claims, **characterized in that** the height and width of the light entry surfaces (30) and the exit lens surfaces (34) of the microprojectors (28) are not all the same.

10. Method for producing a motor vehicle lighting device (10) having the features of claim 1, which has at least one microprojection light module (16) that has has a light source (18), an attachment optical unit (20), and a microprojection optical element (22), which element has a plurality of microprojectors (22) arranged in rows (24) and columns (26), each of which has a light entry surface (30), an aperture layer (32), and an exit lens surface (34), **characterized in that** the microprojection optical element (22) is produced by an injection-molding step as a one-piece integrally bonded element, and **in that** the aperture layer (32) is produced as an aperture layer (32) which directly adheres to the light entry surface (30).

11. Method according to claim 10, **characterized in that** first in a first step (50), the microprojection optical element (22) having its light entry surfaces (30) and its exit lens surfaces (34) is produced such that, in a second step (52), the light entry surfaces (30) of the microprojectors (28) are coated with a metal layer or lacquer layer, and **in that**, in a third step (54), the opaque regions (36) are exposed by ablation carried out with a laser.

## Revendications

1. Dispositif d'éclairage de véhicule (10) comportant au moins un module de lumière de micro-projection (16) qui comprend une source de lumière (18), une optique additionnelle (20) et un élément optique de micro-projection (22) qui comprend une pluralité de micro-projecteurs (28) agencés en lignes (24) et en colonnes (26), dont chacun comprend une surface d'entrée de lumière (30), une couche de diaphragme (32) et une surface de lentille de sortie (34), la surface d'entrée de lumière (30) étant une surface de lentille d'entrée convexe, et la lumière de la source de lumière étant approximativement collimatée par l'optique additionnelle et éclairant l'élément optique de micro-projection, lequel élément optique de micro-projection étant configuré pour projeter de la lumière sur la rue, **caractérisé en ce que** l'élément optique de micro-projection (22) est un élément en une seule pièce associé par adhésion par matière, **en ce que** la couche de diaphragme (32) est agencée directement sur la surface d'entrée de lumière (30) et de façon adhérente à la surface d'entrée de lumière (30), la distance de la surface de lentille de sortie (34) d'un micro-projecteur (28) à partir de la surface d'entrée de lumière (30) du micro-projecteur (28) correspondant approximativement à la distance focale de la surface de lentille de sortie (34), **en ce que** la surface d'entrée de lumière (30) est une surface de lentille d'entrée et **en ce que** les distances focales de la surface de lentille d'entrée et de la surface de lentille de sortie (34) sont approximativement identiques.

2. Dispositif d'éclairage de véhicule automobile (10) selon la revendication 1, **caractérisé en ce que** la couche de diaphragme (32) comprend une zone partielle translucide (36) et une zone partielle quasi opaque (38).

3. Dispositif d'éclairage de véhicule automobile (10) selon l'une quelconque des revendications précédentes, **caractérisé en ce qu'**une surface d'entrée de lumière totale (40) de l'élément optique de micro-projection (22) formée par la somme des surfaces d'entrée de lumière (30) des micro-projecteurs (28) forme une zone centrale de l'élément optique de micro-projection (22) qui est entourée d'une zone de bord externe (42) qui est opaque.

4. Dispositif d'éclairage de véhicule automobile (10) selon l'une quelconque des revendications précédentes, **caractérisé en ce que** plusieurs modules de lumière de micro-projection (16) sont agencés les uns à côté des autres transversalement à leurs axes optiques (44).

5. Dispositif d'éclairage de véhicule automobile (10) selon la revendication 4, **caractérisé en ce que** les modules de lumière de micro-projection (16) agencés les uns à côté des autres diffèrent par leur distance focale, le nombre de leurs micro-projecteurs (28) et leur forme de diaphragme et/ou leur taille de diaphragme de leurs éléments optiques de micro-projection (22).

6. Dispositif d'éclairage de véhicule automobile (10) selon la revendication 5, **caractérisé en ce que** les éléments optiques de micro-projection (22) agencés les uns à côté des autres font partie d'un agencement (46) en une seule pièce associé par adhésion par matière d'éléments optiques de micro-projection (22).

7. Dispositif d'éclairage de véhicule automobile (10) selon la revendication 5 ou 6, **caractérisé en ce que** les optiques additionnelles (20) agencées les unes à côté des autres font partie d'un agencement (48) en une seule pièce associé par adhésion par matière d'optiques additionnelles (20).

8. Dispositif d'éclairage de véhicule automobile (10) selon l'une quelconque des revendications précédentes, **caractérisé en ce que** chacun des micro-projecteurs (28) comprend un axe optique, au moins la plupart des micro-projecteurs (28) étant disposés de manière à ce que leurs axes optiques soient parallèles les uns par rapport aux autres, et **en ce qu'**au moins deux de ladite plupart des micro-projecteurs (28) comprennent des surfaces de lentille d'entrée et/ou des surfaces de lentille de sortie (34) agencées de façon décalée les uns par rapport aux autres le long de leurs axes optiques.

9. Dispositif d'éclairage de véhicule automobile (10) selon l'une des revendications précédentes, **caractérisé en ce que** la hauteur et la largeur des surfaces d'entrée de lumière (30) et des surfaces de lentille de sortie (34) des micro-projecteurs (28) ne sont pas toutes identiques.

10. Procédé de réalisation d'un dispositif d'éclairage de véhicule automobile (10) ayant les caractéristiques de la revendication 1, qui comporte au moins un module de lumière de micro-projection (16) qui comprend une source de lumière (18), une optique additionnelle (20) et un élément optique de micro-projection (22) qui comporte une pluralité de micro-projecteurs (22) agencés en lignes (24) et en colonnes (26), dont chacun comprend une surface d'entrée de lumière (30), une couche de diaphragme (32) et une surface de lentille de sortie (34), **caractérisé en ce que** l'élément optique de micro-projection (22) est produit par une étape de moulage par injection sous la forme d'un élément en une seule pièce associé par adhésion par matière et **en ce que** la couche de diaphragme (32) est réalisée sous la forme d'une couche de diaphragme (32) adhérant directement sur la surface d'entrée de lumière (30).

11. Procédé selon la revendication 10, **caractérisé en ce que** l'élément optique de micro-projection (22) est réalisé d'abord dans une première étape (50) avec ses surfaces d'entrée de lumière (30) et ses surfaces de lentille de sortie (34), **en ce que** dans une deuxième étape (52), les surfaces d'entrée de lumière (30) des micro-projecteurs (28) sont recouvertes d'une couche métallique ou d'une couche de laque, et **en ce que** dans une troisième étape (54), les zones translucides (36) sont dégagées par ablation survenant à l'aide d'un laser.
